# EUROPÄISCHE PATENTSCHRIFT

(11) **EP 0 276 460 B1**
(45) Veröffentlichungstag und Bekanntmachung des Hinweises auf die Patenterteilung: **16.10.1991**
(21) Anmeldenummer: 87118963.5
(22) Anmeldetag: 21.12.1987
(51) Int. Cl.: H05B 41/29

(54) **Schaltungsanordnung zum Betrieb einer Niederdruckentladungslampe**
Circuit arrangement for operating a low-pressure discharge lamp
Disposition de circuit pour mettre en oeuvre une lampe à décharge basse pression

(30) Priorität: 08.01.1987 DE 3700421
(43) Veröffentlichungstag der Anmeldung: 03.08.1988
(73) Patentinhaber: Patent-Treuhand-Gesellschaft für elektrische Glühlampen mbH, 81543 München (DE)
(72) Erfinder: Fähnrich, Hans-Jürgen, D-8000 München 60 (DE); Zuchtriegel, Anton, D-8028 Taufkirchen (DE)

(56) Entgegenhaltungen:
- US-A- 4 330 736

## Beschreibung

Die Erfindung betrifft eine Schaltungsanordnung zum hochfrequenten Betrieb einer Niederdruckentladungslampe entsprechend dem Oberbegriff des Anspruchs 1.

In den deutschen Patentanmeldungen P 36 23 749.3 und P 36 11 611.4 sind solche Schaltungsanordnungen ohne Abschaltvorrichtung zum Betrieb von Leuchtstofflampen vorgeschlagen. Nachteilig bei diesen Schaltungen ist, daß bei Ausfall der Entladungslampe die Schaltungsanordnung nicht außer Funktion gesetzt wird. Aufgrund der Arbeitsweise des aktiven Oberwellenfilters, durch die laufend Energie in den Glättungskondensator zurückgepumpt wird, kann es daher bei Lampenausfall zu einer Zerstörung des Glättungskondensators und evtl. der gesamten Schaltung kommen.

Andererseits ist aus der DE-OS 29 41 822 eine Abschaltvorrichtung bekannt, wie sie im Oberbegriff des ersten Anspruchs aufgeführt ist. Diese Abschaltvorrichtung beinhaltet eine Triggerschaltung mit einem genau dimensionierten Diac, die den Thyristor mit einer Verzögerung von ca. einer Sekunde abschaltet. Eine Verzögerungszeit von bis zu einer Sekunde ist jedoch für eine Schaltungsanordnung mit einem als Pumpensystem ausgeführten Oberwellenfilter zu lang, da es bereits in weit kürzeren Zeiten zu einem starken Spannungsanstieg am Glättungskondensator kommen kann.

Es ist daher Aufgabe der Erfindung eine Triggerschaltung zu schaffen, die den Thyristor innerhalb einiger Millisekunden durchschaltet und so zu einem Abschalten der Schaltungsanordnung führt. Die Triggerschaltung sollte außerdem aus möglichst wenigen und kostengünstigen Bauteilen erstellbar sein.

Diese Aufgabe wird durch die kennzeichnenden Merkmale des 1. Anspruchs gelöst.

Bei Ausfall der Niederdruckentladungslampe wird durch die Kondensatoren des aktiven Oberwellenfilters am Glättungskondensator ein Spannungsanstieg verursacht. Überschreitet der Spannungsanstieg die Durchbruchspannung der einen bzw. der mehreren in Reihe geschalteten Zenerdioden der Triggerschaltung, so schalten diese Dioden durch und triggern so direkt den Abschaltthyristor. Dieser geht daraufhin ebenfalls in einen leitenden Zustand über und entzieht damit dem mit dem Pluspol des Netzgleichrichters verbundenen Transistor die Steuerleistung. Der Transistor wird gesperrt und die Oszillation des Gegentaktfrequenzgenerators beendet. Durch die Verbindung des Gates des Thyristors über einen Widerstand mit der Kathode des Thyristors wird der Thyristor geschützt und seine Schaltgenauigkeit sichergestellt.

Die Schaltungsanordnung kann zum Betrieb einer, mehrerer parallelgeschalteter oder auch mehrerer hintereinander geschalteter Niederdruckentladungslampen verwendet werden.

Die Erfindung ist anhand der nachfolgenden Figuren näher veranschaulicht.
- Figur 1: zeigt das Blockschaltbild einer erfindungsgemäßen Schaltungsanordnung für eine Niederdruckentladungslampe
- Figur 2: zeigt das vollständige Schaltbild einer erfindungsgemäßen Schaltungsanordnung zum Betrieb einer Niederdruckentladungslampe

Das Blockschaltbild in Figur 1 gibt den Prinzipaufbau einer erfindungsgemäßen Schaltungsanordnung für eine Niederdruckentladungslampe wieder. Die Schaltungsanordnung beinhaltet ein Hochfrequenzfilter 1, einen Netzgleichrichter 2 sowie einen Gegentaktfrequenzgenerator mit Ansteuerschaltung 3, dessen in Reihe liegende Schalttransistoren den Gleichstromausgang des Netzgleichrichters 2 überbrücken. Zwischen den Mittenabgriff M1 der Schalttransistoren und den Pluspol des Netzgleichrichters 2 ist über einen Serienresonanzkreis 4 die Niederdruckentladungslampe LP1 geschaltet. Außerdem ist ein aktives Oberwellenfilter 5 vorgesehen, das einerseits mit dem Pluspol des Netzgleichrichters 2 und andererseits mit dem Mittenabgriff M1 verbunden ist. Des weiteren weist die Schaltungsanordnung eine Abschaltvorrichtung auf. Letztere besteht aus einer Reihenschaltung einer Diode D12, eines Widerstands R7 und eines Thyristors TH sowie aus einem Widerstand R8. Die Reihenschaltung verbindet die Basis des Transistors T1 mit dem Minuspol des Netzgleichrichters, während der Widerstand R8 zwischen den Mittenabgriff M5 zwischen der Diode D12 und dem Widerstand R7 und dem Pluspol des Glättungskondensators C4 geschaltet ist. Zur Triggerung ist das Gate des Thyristors TH über zwei Zenerdioden DZ1, DZ2 mit dem Pluspol des Glättungskondensators C4 und über einen Widerstand R9 mit der Kathode des Thyristors TH verbunden.

Figur 2 zeigt das genaue Schaltbild einer Schaltungsanordnung mit erfindungsgemäßer Abschaltvorrichtung zum Betrieb einer Niederdruckentladungslampe. Direkt an den Netzeingang ist in jede Zuleitung ein Block einer stromkompensierten Filterdrossel FD sowie parallel zum Eingang des Netzgleichrichters ein Filterkondensator C1 geschaltet. Diesem Hochfrequenzfilter folgt der Netzgleichrichter mit den Dioden D1 bis D4 sowie parallel zum Gleichstromausgang ein Stützkondensator C2. Der selbststeuernde Gegentaktfrequenzgenerator besteht aus den beiden gleichsinnig gepolten Transistoren T1, T2 mit den Rückstromdioden D6, D7, den Vorschaltwiderständen R2 bis R5, dem Steuerübertrager und dem Anlaufgenerator mit den Widerständen R1, R6, dem Startkondensator C3, der Diode D5 sowie dem Diac DC. Der Steuerübertrager arbeitet nach dem Rückkopplungsprinzip und setzt sich aus der Primärwicklung RK1.1 sowie den beiden Sekundärwicklungen RK1.2 und RK1.3 zusammen. Die Lampe LP1 ist mit einem Anschluß der Elektrode E1 mit dem Mittenabgriff M1 zwischen den beiden Transistoren T1, T2 und mit einem Anschluß der anderen Elektrode E2 mit dem Pluspol des Netzgleichrichters verbunden. Außerdem ist ein Serienresonanzkreis aus Resonanzinduktivität L1, Koppelkondensator C5 und Resonanzkondensator C6 vorgesehen, wobei die Resonanzinduktivität L1 und der Koppelkondensator C5 zwischen die Primärwicklung RK1.1 des Steuerübertragers und den entsprechenden Anschluß der Elektrode E1 und der Resonanzkondensator C6 zwischen die auf der Heizkreisseite liegenden Anschlüsse der Elektroden E1 und E2 geschaltet sind. Parallel zu den Schaltstrecken der Transistoren T1, T2 liegt außerdem ein Glättungskondensator C4.

Die Funktionsweise einer solchen Schaltungsanordnung mit Gegentaktfrequenzgenerator und Serienresonanzkreis zum Zünden und Betrieb einer Niederdruckentladungslampe kann dem Buch "Elektronikschaltungen" von W. Hirschmann (SIEMENS AG), Seite 148, entnommen werden und soll hier nicht näher ausgeführt werden.

Die Schaltungsanordnung weist weiterhin ein aktives Oberwellenfilter auf. Das Filter besteht aus zwei in Reihe und in Gleichstromvorwärtsrichtung am Stützkondensator C2 angeschlossenen Dioden D8, D9, wobei der Mittenabgriff M2 zwischen den beiden Dioden D8, D9 über einen Kondensator C7 mit dem Mittenabgriff M1 zwischen den beiden Transistoren T1, T2 und über einen Kondensator C8 mit dem Mittenabgriff M3 zwischen Resonanzinduktivität L1 und Koppelkondensator C5 verbunden ist. Das Oberwellenfilter beinhaltet außerdem parallel zu den ersten beiden Dioden D8, D9 zwei weitere in Reihe und in Gleichstromvorwärtsrichtung geschaltete Dioden D10, D11, wobei der Mittenabgriff M4 zwischen diesen beiden Dioden D10, D11 über einen Kondensator C9 ebenfalls mit dem Mittenabgriff M1 zwischen den beiden Transistoren T1, T2 verbunden ist.

Die Funktionsweise des Oberwellenfilters im Zusammenwirken mit dem Gegentaktfrequenzgenerator ist im folgenden näher erläutert:
- Takt 1:: Der Transistor T2 wird leitend und zieht damit das Potential des Punktes M1 auf das Potential des Minuspols am Glättungskondensator C4 herunter. Die Pumpkondensatoren C7, C8, C9 werden entsprechend der Potentialdifferenz "Augenblickswert der Spannung am Stützkondensator C2" zu "Potential am Minuspol des Glättungskondensators C4" geladen, im Scheitel der Netzspannung auf U_{N}·√2.
- Takt 2:: Der Transistor T2 sperrt, die Potentiale an den Punkten M1 und M3 werden sprunghaft angehoben und heben damit auch die Potentiale der Kondensatoren C7, C8, C9. Die Kondensatoren C7, C8, C9 erhalten ein höheres Potential als das des Glättungskondensators C4 und können sich somit in diesen Kondensator C4 entladen.
- Takt 3:: Der Transistor T1 schaltet durch und hebt das Potential des Punktes M1 auf das Potential des Pluspols am Glättungskondensator C4 an. Die Resonanzinduktivität L1 wird in Gegenrichtung geladen.
- Takt 4:: Der Transistor T1 sperrt und veranlaßt so die Resonanzinduktivität L1, sich in die Kondensatoren C7, C9 und damit auch C8 zu entladen. Die Pumpkondensatoren C7, C8, C9 werden somit auch im Bereich des Netzspannungs-Nulldurchganges geladen, da das Potential der Pumpkondensatoren C7, C8, C9 in diesem Bereich negativ zum Augenblickswert des Stützkondensators C2 wird.

Anschließend folgt wieder der Takt 1 und der Energietransport beginnt von neuem. Pro Periode der HF-Betriebsfrequenz wird so einmal Energie in den Glättungskondensator C4 gepumpt. Im Bereich des Netzspannungs-Scheitelwertes werden die Pump-Kondensatoren C7, C8, C9 auf den Scheitelwert der Netzspannung aufgeladen, anschließend sinkt die Spannung und damit die Energie wieder. In den Glättungskondensator C4 wird während der Netzspannungshalbwelle Energie entsprechend dem Augenblickswert der pulsierenden Gleichspannung am Stützkondensator C2 gepumpt, vermindert um die in der Resonanzinduktivität L1 gespeicherte Energie.

Im Bereich des Netzspannungs-Nulldurchganges ist die netzspannungsbedingte Potentialdifferenz zwischen dem Minuspol des Glättungskondensators C4 und dem Pluspol des Netzgleichrichters Null. Trotzdem kommt es zu einer Spannungsdifferenz: Die in der Resonanzinduktivität L1 gespeicherte Energie wird in diesem Bereich zum Teil über die Kondensatoren C7 und C8 in den Glättungskondensator C4 zurückgepumpt. Auf diese Weise gewährleistet das Oberwellenfilter eine sinusförmige Netzstromaufnahme und eine lineare Abhängigkeit der Lampenleistung von der Netzspannung.

Das dauernde Rückpumpen von Energie kann bei Ausfall der Lampe zu einer Überladung und damit einer Zerstörung des Glättungskondensators C4 führen. Die Schaltungsanordnung weist daher zusätzlich eine Abschaltvorrichtung mit Triggersteuerung auf. Diese besteht aus einer Reihenschaltung einer Diode D12, eines Widerstandes R7 und eines Thyristors TH, die die Basis des Transistors T1 mit dem Minuspol des Netzgleichrichters verbindet. Außerdem ist der Mittenabgriff M5 zwischen der Diode D12 und dem Widerstand R7 über einen Widerstand R8 mit dem Pluspol des Glättungskondensators C4 verbunden. Die Triggersteuerung besteht aus den beiden Zenerdioden DZ1, DZ2, die das Gate des Thyristors TH mit dem Pluspol des Glättungskondensators C4 verbinden, sowie aus dem Widerstand R9, der das Gate des Thyristors TH mit dessen Kathode verbindet.

Im Fall, daß die Spannung am Glättungskondensator C4 einen gewissen Höchstwert von z.B. 500 V (s. Schaltungsbeispiel unten) überschreitet, werden die beiden Zenerdioden DZ1 und DZ2 mit derselben Gesamtdurchbruchspannung leitend und triggern so den Abschaltthyristor TH. Damit wird der Basis des Transistors T1 die Steuerenergie durch Ableitung zum negativen Pol des Netzgleichrichters entzogen; der Transistor wird gesperrt und der Resonanzkreis auf Induktivität L1, Kondensator C6 und Kondensator C5 entregt. Durch die Verbindung des Thyristors TH über den Widerstand R8 mit dem Pluspol des Netzgleichrichters wird der Thyristor TH im leitenden Zustand gehalten, so daß jeder erneute Schwingungseinsatz unterbunden ist. Die Diode D12 sperrt die Wechselspannung vom Anodenkreis des Thyristors TH. Erst nach Abschalten der Stromversorgung sperrt der Thyristor TH und der Gegentaktfrequenzgenerator kann nach erneutem Einschalten der Stromversorgung wieder anlaufen.

In der nachfolgenden Liste sind die verwendeten Schaltungselemente für eine Schaltungsanordnung mit Schnellabschaltung zum Betrieb einer 18 W-Niederdruckentladungslampe wiedergegeben:
- FD: : EF 20/2x120 mH stromkompensiert
- C1: : 0,1 µF/250V∼
- D1-D4, D5, D12: : 1 N 4005
- C2: : 68 nF/250 V∼
- D6-D11: : schnelle Diode 600 V/1 A
- C4: : 4,7 µF/450 V=
- R8: : 56 kΩ/2 W
- DZ1: : U_{Z} = 200 V
- DZ2: : U_{Z} = 300 V
- R9: : 1 kΩ/0,3 W
- R1, R6: : 510 kΩ/0,5 W
- C3: : 47 nF/100 V=
- DC: : Diac U_{B} ca. 32 V, I_{B}<0,05 mA
- RK1.1, RK1.2, RK1.3: : RK 130̸x70̸x5 n1.1 = 7 Windungen
n1.2 = n1.3 = 1 Windung
- R2, R3: : 10 Ω/0,5 W
- R7: : 100 Ω/1 W
- TH: : Thyristor U_{D/R} = 500 V, I_{H}<3 mA, I_{AV} max. 3 A
- T1, T2: : MJE 13005
- R4, R5: : 1 Ω/0,5 W
- C7, C9: : 4,7 nF/630 V=
- L1: : EF 20/1,55 mH
- C8: : 3,3 nF/630 V=
- C5: : 150 nF/400 V=
- C6: : 10 nF/630 V=

## Patentansprüche

1. Schaltungsanordnung zum hochfrequenten Betrieb einer Niederdruckentladungslampe (LP1), wobei die Schaltung folgende Merkmale aufweist:
- einen Netzgleichrichter (2) mit parallel zum Gleichstromausgang geschaltetem Stützkondensator (C2)
- einen mit dem Gleichstromausgang des Netzgleichrichters (2) verbundenen Gegentaktfrequenzgenerator (3) mit zwei alternierend schaltenden Transistoren (T1, T2) und einer Ansteuerschaltung, wobei ein Mittenabgriff (M1) zwischen den beiden Transistoren (T1, T2) vorgesehen ist
- einen Serienresonanzkreis (4), bestehend aus Resonanzinduktivität (L1), Kopplungskondensator (C5) und Resonanzkapazität (C6)
- Anschlußleitungen für die Niederdruckentladungslampe (LP1), wobei eine Leitung die erste Elektrode (E1) der Lampe (LP1) über die Resonanzinduktivität (L1) mit dem Mittenabgriff (M1) zwischen den beiden Transistoren (T1, T2) und eine weitere Leitung die zweite Elektrode (E2) der Lampe (LP1) mit dem Plus- und/oder Minuspol des Netzgleichrichters (2) verbindet
- einen Glättungskondensator (C4) parallel zu den Schaltsrecken der beiden Transistoren (T1, T2) des Gegentaktfrequenzgenerators (3)
- ein aktives Oberwellenfilter (5), bestehend aus einer oder mehreren parallel zueinander angeordneten Reihenschaltungen von jeweils zwei Dioden (D8, D9; D10, D11), die in Reihe zum Stützkondensator (C2) in Gleichstromvorwärtsrichtung angeschlossen sind sowie jeweils mindestens einem Kondensator (C7, C8, C9), der den Mittenabgriff (M2, M4) zwischen den jeweils zwei Dioden (D8, D9; D10, D11) mit einem Punkt auf der Anschlußleitung der ersten Elektrode (E1) der Lampe (LP1) mit dem Mittenabgriff (M1) zwischen den beiden Transistoren (T1, T2) verbindet.
- eine Abschaltvorrichtung, bestehend aus einer Reihenschaltung einer Diode (D12) eines Widerstands (R7) und eines Thyristors (TH) mit Triggerschaltung, die die Basis des mit dem Pluspol des Netzgleichrichters (2) verbundenen Transistors (T1) mit dem Minuspol des Netzgleichrichters (2) verbindet sowie einem Widerstand (R8), der den Pluspol des Glättungskondensators (C4) mit einem Mittenabgriff (M5) zwischen der Diode (D12) und dem Thyristor (TH) verbindet,
dadurch gekennzeichnet, daß die Triggerschaltung für den Thyristor (TH) der Abschaltvorrichtung aus einer oder mehreren in Reihe geschalteten Zener-Dioden (DZ1, DZ2), die das Gate des Thyristors (TH) mit dem Pluspol des Glättungskondensators (C4) verbinden sowie aus einem Widerstand (R9), der das Gate des Thyristors (TH) mit der Kathode des Thyristors (TH) verbindet, bestehen.

## Claims

1. Circuit arrangement for the high-frequency operation of a low-pressure discharge lamp (LP1), in which the circuit has the following features:
- a mains rectifier (2) with energy storage capacitor (C2) connected in parallel with the direct current output,
- a push-pull frequency generator (3) connected to the direct current output of the mains rectifier (2) and incorporating two alternately switching transistors (T1, T2) and a triggering circuit, a centre tap (M1) being provided between the two transistors (T1, T2),
- a series resonance circuit (4) composed of a resonance inductance (L1), a coupling capacitor (C5) and a resonance capacitor (C6),
- connecting leads for the low-pressure discharge lamp (LP1), one lead connecting the first electrode (E1) of the lamp (LP1) via the resonance inductance (L1) to the centre tap (M1) between the two transistors (T1, T2) and a further lead connecting the second electrode (E2) of the lamp (LP1) to the positive and/or negative terminal of the mains rectifier (2),
- a smoothing capacitor (C4) in parallel with the switching paths of the two transistors (T1, T2) of the push-pull frequency generator (3),
- an active harmonic filter (5) composed of one or more series circuits, arranged in parallel with one another, each containing two diodes (D8, D9; D10, D11) which are connected in series with the energy storage capacitor (C2) in the direct current forward direction, and also at least one capacitor (C7, C8, C9) in each case which connects the centre tap (M2, M4) between the two diodes in each case (D8, D9; D10, D11) to a point on the lead connecting the first electrode (E1) of the lamp (LP1) to the centre tap (M1) between the two transistors (T1, T2),
- a switch-off device composed of a series circuit of a diode (D12), a resistor (R7) and a thyristor (TH) with a trigger circuit, which series circuit connects the base of the transistor (T1) connected to the positive terminal of the mains rectifier (2) to the negative terminal of the mains rectifier (2), and also of a resistor (R8) which connects the positive terminal of the smoothing capacitor (C4) to a centre tap (M5) between the diode (D12) and the thyristor (TH),
characterised in that the trigger circuit for the thyristor (TH) of the switch-off device is composed of one or, more Zener diodes (DZ1, DZ2) which are connected in series and which connect the gate of the thyristor (TH) to the positive terminal of the smoothing capacitor (C4), and of a resistor (R9) which connects the gate of the thyristor (TH) to the cathode of the thyristor (TH).

## Revendications

1. Montage pour le fonctionnement à haute fréquence d'une lampe à décharge basse pression (LP), le circuit présentant les caractéristiques suivantes :
- un redresseur d'alimentation réseau (2) comportant un condensateur d'assistance (C2) branché en parallèle avec la sortie à courant continu,
- un générateur symétrique de fréquence (3) raccordé à la sortie à courant continu du redresseur d'alimentation réseau (2) et comportant deux transistors (T1,T2) alternativement conducteurs et un circuit de commande, une prise médiane (M1) étant prévue entre les deux transistors (T1,T2),
- un circuit résonnant série (4) constitué par une inductance à résonance (L1), un condensateur de couplage (C5), et une capacité à résonance (C6),
- des conducteurs de raccordement pour la lampe à décharge basse tension (LP), dont l'un raccorde la première électrode (E1) de la lampe (LP) par l'intermédiaire de l'inductance à résonance (L1) à la prise médiane (M1) présente entre les deux transistors (T1,T2), et dont une autre raccorde la seconde électrode (E2) de la lampe (LP) au pôle positif et/ou au pôle négatif du redresseur d'alimentation réseau (2),
- un condensateur de lissage (C4) branché en parallèle avec les sections de commutation des deux transistors (T1,T2) du générateur symétrique de fréquence (3),
- un filtre suppresseur d'harmoniques actif (5), constitué par un ou plusieurs circuits série branchés en parallèle et constitués chacun par deux diodes (D8,D9; D10,D11), qui sont branchées en série avec le condensateur d'assistance (C2) dans le sens direct pour le courant continu, ainsi que par respectivement au moins un condensateur (C7,C8,C9), qui raccorde la prise médiane (M2,M4) située entre les deux diodes respectives (D8,D9; D10,D11) et un point du conducteur raccordant la première électrode (E1) de la lampe (L1) à la prise médiane (M1) située entre les deux transistors (T1,T2),
- un circuit de coupure, constitué par un circuit série formé d'une diode (D12), d'une résistance (R7) et d'un thyristor (TH) comportant un circuit de déclenchement, qui raccorde la base du transistor (T1), raccordé au pôle positif du redresseur d'alimentation réseau (2), au pôle négatif de ce redresseur, et par une résistance (R8), qui raccorde le pôle positif du condensateur de lissage (C4) à la prise médiane (M5) située entre la diode (D12) et le thyristor (TH),
caractérisé par le fait que le circuit de déclenchement pour le thyristor (TH) du dispositif de coupure est constitué par une ou plusieurs diodes Zener (DZ1,DZ2) branchées en série, qui raccordent la grille du thyristor (TH) au pôle positif du condensateur de lissage (C4), ainsi que par une résistance (R9), qui raccorde la grille du thyristor (TH) à la cathode de ce thyristor.
